# FASCICULE DE BREVET EUROPEEN

(11) **EP 0 740 913 B1**
(45) Date de publication et mention de la délivrance du brevet: **24.10.2001**
(21) Numéro de dépôt: 96400946.8
(22) Date de dépôt: 03.05.1996
(51) Int. Cl.: A45D 40/26

(54) **Dispositif de conditionnement et d'application d'un produit de maquillage**
Vorrichtung zum Aufbewahren und Auftragen von Schminkprodukten
Device for storing and applying make-up product

(30) Priorité: 05.05.1995 FR 9505399
(43) Date de publication de la demande: 06.11.1996
(73) Titulaire: L'OREAL, 75008 Paris (FR)
(72) Inventeur: Gueret, Jean-Louis, 75018 Paris (FR)
(74) Mandataire: Leszczynski, André

(56) Documents cités:
- WO-A-90/14284
- WO-A-95/11839
- DE-A- 2 558 833
- FR-A- 1 070 381

## Description

La présente invention concerne le domaine des accessoires de maquillage et, plus précisément, un dispositif de conditionnement et d'application d'un produit de maquillage tel que du mascara.

On a proposé de nombreux dispositifs de conditionnement et d'application comportant un corps rigide tubulaire ouvert à une extrémité, contenant le produit de maquillage, et un applicateur apte à être logé dans le corps, comportant une tige munie à une extrémité d'un élément d'application du produit de maquillage et solidaire à l'autre extrémité d'un élément de préhension qui constitue en même temps un capuchon apte à se visser sur le corps pour fermer l'ouverture de ce dernier dans laquelle est engagé l'applicateur. Un rétrécissement de section est formé dans le corps pour l'essorage de l'élément d'application lorsque l'applicateur est retiré.

Le produit de maquillage se présente dans le corps sous la forme d'un bloc allongé avec un évidement axial borgne ou traversant dans lequel pénètre l'élément d'application. Du fait de cet évidement, la quantité de mascara que contient le corps est faible par rapport au volume intérieur de ce dernier. Une partie non négligeable de celle-ci est en outre inutilisable car le mascara a tendance à rester collé aux parois latérales ou au fond du corps et ne peut être recueilli par l'applicateur.

Il existe donc un besoin pour disposer d'un dispositif de conditionnement et d'application avec des pertes de produit de maquillage réduites.

Un autre inconvénient rencontré lors de l'utilisation des dispositifs d'application et de conditionnement connus est dû au fait que l'élément d'application et la tige se comportent comme un piston lors de leur déplacement dans le corps rigide. Le retrait de l'applicateur crée ainsi une dépression à l'intérieur du corps et le franchissement par l'élément d'application du rétrécissement de section précité s'accompagne de l'émission d'un bruit désagréable de succion, par retour brutal de l'intérieur du corps à la pression atmosphérique.

Lorsque le produit de maquillage est fluide, l'ajustement entre le rétrécissement de section et la tige de l'applicateur est serré de manière à effectuer un raclage de cette dernière. On évite ainsi de laisser sur la tige du produit susceptible, lors de l'utilisation de l'applicateur, de couler sur le capuchon et de venir souiller le filetage de celui-ci. Cet ajustement étroit contribue à augmenter la dépression lors du retrait de l'applicateur et l'intensité du bruit de succion émis. En outre, lorsque l'applicateur est retiré, du mascara provenant du raclage de la tige s'accumule à la périphérie du rétrécissement de section et forme un amas qui est projeté, par effet Venturi, sur l'élément d'application lorsque ce dernier libère le rétrécissement de section et que l'air rentre brutalement dans le corps rigide. Cette projection de mascara en bout de l'élément d'application constitue bien entendu une gêne pour l'utilisateur et une perte de produit.

On connaît par la publication WO 95/11839 un dispositif comportant un corps rigide tubulaire ouvert à une extrémité, apte à contenir dans un espace intérieur le produit de maquillage, et un applicateur apte à être logé dans ledit corps, cet applicateur comportant une tige munie à une extrémité d'un élément d'application de produit de maquillage et solidaire à son autre extrémité d'un élément de préhension constituant en même temps un capuchon apte à fermer l'ouverture du corps dans laquelle est engagé l'élément d'application, un rétrécissement de section étant en outre formé dans ledit corps pour l'essorage de l'élément d'application lors du retrait de l'applicateur. Ce dispositif d'application comporte une poche flexible élastiquement déformable délimitant ledit espace intérieur et capable de se contracter graduellement au fur et à mesure de la diminution de la quantité de produit contenue dans la poche.

Le rétrécissement de section est constitué par une valve qui isole de façon étanche l'intérieur de la poche après le retrait de l'applicateur.

Un tel dispositif présente le risque d'abimer l'élément d'application, soit au passage de la valve, soit par écrasement par les parois de la poche lorsque cette dernière s'est contractée après le départ d'une certaine quantité de produit.

Dans ce dispositif, pour limiter l'écrasement des parois de la poche sur elles-mêmes, lorsque la poche se vide, on cherche à enfermer de façon étanche la poche à l'intérieur du corps rigide de manière à créer une dépression à l'extérieur de la poche lorsque le volume de cette dernière diminue.

La demande DE-A-2 558 833 décrit un dispositif comportant un flacon et un tube essoreur s'étendant sur presque toute la hauteur dudit flacon pour essorer l'élément d'application.

Un évent de décompression est prévu en partie supérieure dudit tube.

Le tube comporte à son extrémité inférieure un joint d'étanchéité destiné à serrer la tige.

Ce dispositif ne permet pas d'utiliser le tube essoreur pour racler la tige de l'applicateur à sa sortie dudit flacon, car l'évent de décompression cesserait alors d'être opérationnel.

De plus, le fait que le tube essoreur s'étende sur sensiblement toute la hauteur du flacon avec un joint d'étanchéité à son extrémité rend le dispositif relativement coûteux.

La présente invention a pour objet de proposer un nouveau dispositif de conditionnement et d'application remédiant aux inconvénients précités.

Ce dispositif est du type comportant un corps rigide tubulaire ouvert à une extrémité, apte à contenir dans un espace intérieur le produit de maquillage, et un applicateur apte à être logé dans ledit corps, cet applicateur comportant une tige munie à une extrémité d'un élément d'application de produit de maquillage et solidaire à son autre extrémité d'un élément de préhension constituant en même temps un capuchon apte à fermer l'ouverture du corps dans laquelle est engagé l'élément d'application, un rétrécissement de section étant en outre formé dans ledit corps pour l'essorage de l'élément d'application lors du retrait de l'applicateur, le dispositif de conditionnement et d'application comportant une paroi mobile délimitant au moins partiellement ledit espace intérieur et capable de se déplacer en réponse à une variation de pression dans ledit espace provoquée par le retrait de l'applicateur.

De façon caractéristique, ladite paroi mobile est soumise extérieurement à la pression atmosphérique au moins lors de l'utilisation du dispositif.

Dans une réalisation préférée de l'invention, ledit espace intérieur communique avec l'extérieur au travers dudit rétrécissement de section après retrait de l'élément d'application.

Dans une réalisation préférée de l'invention, ladite paroi mobile est apte à se déplacer lors de la rentrée de l'applicateur pour éviter l'apparition d'une surpression dans ledit espace intérieur.

Dans une réalisation de l'invention, ladite paroi mobile est constituée par une poche flexible.

Avantageusement un espace est ménagé entre la surface externe de la poche flexible et la surface interne du corps rigide pour permettre une expansion de la poche lors de la rentrée de l'applicateur.

Dans une autre réalisation de l'invention, ladite paroi mobile est constituée par un piston monté avec une possibilité de coulissement dans ledit corps.

Dans une autre variante de l'invention, ladite paroi mobile est constituée par un fond déformable fixé à l'extrémité du corps rigide située à l'opposé de l'ouverture d'introduction de l'applicateur.

D'autres caractéristiques et avantages de la présente invention apparaîtront à la lecture de la description détaillée qui va suivre, d'exemples de réalisation non limitatifs de l'invention, et à l'examen du dessin annexé sur lequel :
- la figure 1 est une vue schématique en coupe axiale éclatée d'un dispositif de conditionnement et d'application conforme à un premier exemple de réalisation de l'invention,
- la figure 2 montre le dispositif représenté sur la figure 1 après assemblage de ses éléments constitutifs,
- la figure 3 montre le dispositif représenté sur les figures 1 et 2 lors du retrait de l'applicateur,
- la figure 4 représente en perspective et de façon schématique un premier exemple de réalisation de corps rigide,
- la figure 5 représente en coupe axiale et de façon schématique un deuxième exemple de réalisation de corps rigide,
- la figure 6 montre le dispositif représenté sur la figure 5 lors de la rentrée de l'applicateur,
- la figure 7 est une coupe axiale d'un premier exemple de réalisation de poche flexible,
- la figure 8 est une coupe axiale d'un deuxième exemple de réalisation de poche flexible,
- la figure 9 est une coupe axiale d'un troisième exemple de réalisation de poche flexible,
- la figure 10 est une vue de côté, avec coupe axiale partielle, d'un quatrième exemple de réalisation de poche flexible,
- les figures 11 et 12 sont des sections transversales de deux exemples de réalisation de poches flexibles conformes à l'invention,
- la figure 13 est une vue schématique en coupe axiale d'une première variante de réalisation d'un dispositif de conditionnement et d'application conforme à l'invention,
- la figure 14 est une vue schématique en coupe axiale d'une deuxième variante de réalisation d'un dispositif de conditionnement et d'application conforme à l'invention,
- la figure 15 est une vue schématique en coupe axiale d'une troisième variante de réalisation d'un dispositif de conditionnement et d'application conforme à l'invention,
- la figure 16 est une vue schématique en coupe axiale d'une quatrième variante de réalisation d'un dispositif de conditionnement et d'application conforme à l'invention,
- la figure 17 est une vue schématique en coupe axiale d'une cinquième variante de réalisation d'un dispositif de conditionnement et d'application conforme à l'invention, et
- la figure 18 est une vue schématique en coupe axiale d'une sixième variante de réalisation d'un dispositif de conditionnement et d'application conforme à l'invention.

Le dispositif de conditionnement et d'application 1 conforme à un premier exemple de réalisation de l'invention, représenté sur les figures 1 à 3, comporte un corps tubulaire allongé 2 ouvert à une extrémité 3 et réalisé dans une matière rigide. Ce corps 2 reçoit intérieurement une poche tubulaire allongée et flexible 4, destinée à contenir le produit de maquillage. La poche 4 est fermée à une extrémité axiale et elle est fixée à son autre extrémité axiale, ouverte, sur un embout 5 traversé intérieurement selon l'axe longitudinal du corps 2 par un canal intérieur 6. L'embout 5 est muni extérieurement sur sa périphérie d'une collerette 7 formant radialement saillie vers l'extérieur et à fixer sur la tranche d'extrémité 3 du corps 2.

Le dispositif de conditionnement et d'application 1 comporte un applicateur 8 comprenant un élément d'application 9 à introduire par une extrémité 10 dans le corps 2, et prolongé à l'autre extrémité par une tige 11 solidaire d'un capuchon fileté 12 servant à la fois de partie de préhension et de bouchon pour refermer le corps 2. Ce capuchon 12 se visse sur un filetage 13 formé sur l'embout 5 et vient en butée axiale au terme de ce vissage contre la collerette 7. L'élément d'application est alors logé dans la poche 4 et la tige 11 traverse le canal intérieur 6.

La section de ce dernier se rétrécit progressivement en rapprochement du corps 2. Elle devient minimale à l'extrémité libre d'une lèvre annulaire 14 définissant un rétrécissement de section 15 servant à l'essorage de l'élément d'application 9. Le diamètre de ce rétrécissement de section 15 est également adapté à réaliser un raclage de la tige 11 lorsque le produit de maquillage est fluide.

Un orifice 16 dont le rôle sera précisé dans la suite est ménagé dans le fond du corps 2, à l'opposé de l'extrémité 3. Cet orifice 16 est avantageusement obturé pour le stockage, avant utilisation du dispositif 1, par un opercule amovible 17, par exemple une pastille en matière plastique.

La poche flexible 4 constitue une paroi mobile délimitant à l'intérieur du corps un espace 18 contenant le produit de maquillage (non représenté dans un soucis de clarté du dessin) et dont le volume peut varier en réponse à une variation de pression provoquée par le retrait de l'applicateur 8.

Plus précisément, le départ de l'applicateur 8 tend à provoquer une dépression dans l'espace 18, l'élément d'application 9 et la tige 11 se comportant comme un piston. La poche 4 est capable de se déformer comme représenté sur la figure 3 avec écrasement de ses parois latérales pour compenser la dépression causée par le déplacement de la tige 11 et de l'élément d'application 9, de sorte que le franchissement par ce dernier du rétrécissement de section 15 se produit sans émission d'un bruit de succion ni projection ou accumulation de produit de maquillage en bout de l'élément d'application 9, contrairement aux dispositifs de l'art antérieur.

Par ailleurs, la déformation de la poche 4 rend accessible à l'élément d'application 9 9 le produit de maquillage qui est resté collé aux parois latérales. La quantité de produit pouvant être prélevée par l'élément d'application 9 se trouve ainsi augmentée par rapport aux dispositifs de l'art antérieur.

On remarquera qu'après retrait complet de l'élément d'application 9, la poche 4 est soumise intérieurement et extérieurement à la pression atmosphérique. L'espace 18 communique en effet avec l'extérieur au travers de l'embout 5 et l'orifice 16 permet de maintenir la pression atmosphérique sur la face externe de la poche 4.

Le corps rigide 2 peut être réalisé par l'assemblage de deux demi-coques 2a, 2b, comme illustré par la figure 4, ou en emboîtant un fond 2c dans un tube rigide 2d ouvert à ses deux extrémités axiales, comme représenté sur la figure 5. Dans le cas de la figure 4, le corps est assemblé après montage dans l'une des demi-coques de la poche flexible 4 avec l'embout 5. Avantageusement, un espace libre annulaire 19 est ménagé entre la surface externe de la poche 4 4 et la surface interne du corps 2 pour permettre une expansion de la poche 4 à l'intérieur du corps 2 lors de la rentrée de l'applicateur, comme illustré sur la figure 6. Cette déformation de la poche 4 permet d'éviter l'apparition d'une surpression dans l'espace intérieur 18, qui serait susceptible de projeter du produit sur la tige 11 après le franchissement par l'élément d'application du rétrécissement de section servant à l'essorage de l'élément d'application.

La poche flexible 4 peut être réalisée dans une matière plastique choisie de sorte qu'elle reprenne sa forme initiale après départ de l'élément d'application 9. La poche flexible 4 peut être réalisée en des matériaux complexes ou métallisés tels qu'un ensemble polyester-aluminium-polyéthylène, ou polyester-céramique-polyéthylène, ou polyester-poudre d'aluminium-polyuréthane-polyéthylène.

L'embout 5 peut être venu de formation par moulage avec la poche 4. On a représenté sur les figures 7 à 10 quatre exemples de réalisation de poche.

Dans l'exemple de la figure 7, la poche 4 est réalisée par une technique de moulage par injection, une technique de trempage ou une technique de déposition électrostatique. La poche 4 présente sur son bord libre un bourrelet annulaire formant radialement saillie vers l'extérieur et destiné à s'interposer axialement entre la tranche d'extrémité 3 du corps 2 et l'embout 5 lors de l'assemblage du dispositif 1.

Dans la réalisation de la figure 8, la poche, référencée 4a, et l'embout, référencé 5a, constituent une pièce unique. Le rétrécissement de section 15 est formé par un pli vers l'intérieur de la paroi reliant la poche 4a et l'embout 5a. Ce dernier est réalisé par une technique de moulage par injection et la poche 4a par une technique de moulage par soufflage. Le rétrécissement de section 15 est formé par moulage par soufflage avec la poche 4a.

Dans la réalisation de la figure 9, la poche, référencée 4b, et l'embout, référencé 5b, constituent également une pièce unique. La poche 4b est réalisée par une technique d'extrusion et l'embout 5b est réalisé par une technique de moulage par injection. Le fond 21 de la poche 4b est fermé par soudure. Le rétrécissement de section 15 est formé par l'extrémité libre d'une lèvre annulaire 22.

Dans l'exemple représenté sur la figure 10, la poche, référencée 4c, est réalisée par enroulement d'un feuillet en matière plastique et soudure en 23 des bords longitudinaux de ce dernier. Le fond 24 est réalisé par soudure. L'embout est identique à celui, référencé 5, précédemment décrit en référence aux figures 1 à 3. La tranche d'extrémité de la poche 4c repose contre la collerette 7 et elle est soudée sur la base de la lèvre annulaire 14 de l'embout 5.

La poche flexible peut présenter une section transversale circulaire, elliptique ou autre. Il est possible de réaliser sur celle-ci des plis permettant d'accroître et/ou d'orienter sa déformabilité. On a représenté à titre d'exemple sur les figures 11 et 12, en section transversale, deux poches présentant une section globalement rectangulaire avec sur l'une des pliures 28 longitudinales respectivement situées sur les grands côtés de la section et sur l'autre, des pliures longitudinales 29 respectivement situées sur les petits côtés de la section.

Dans une variante de réalisation d'un dispositif de conditionnement et d'application selon l'invention, représentée sur la figure 13, le fond de la poche, référencée 4d, est fixé au corps rigide 2, ce qui favorise la déformation vers l'intérieur des parois latérales 25 de la poche 4d lors du retrait de l'applicateur 8. La fixation du fond de la poche 4d s'effectue dans l'exemple décrit par coopération de formes entre un appendice 26, prolongeant le fond de la poche 4d dans la direction opposée à l'embout 5, et une nervure annulaire 27 formant radialement saillie vers l'intérieur sur la surface interne du corps 2.

Avantageusement, on dispose à l'intérieur de la poche souple, comme représenté sur la figure 14, une armature 31 destinée à limiter l'amplitude de la déformation vers l'intérieur des parois latérales de la poche, pour éviter un écrasement de l'élément d'application 9 par ces dernières quand l'applicateur 8 est retiré. Cette armature 31 est dans l'exemple décrit une armature spiralée à spires espacées, fixée à une extrémité axiale à l'embout 5.

Dans la réalisation de la figure 15, la poche, référencée 4e, peut se déformer axialement selon l'axe longitudinal du corps 2 grâce à la formation d'un soufflet 32 à proximité de son fond. Lorsqu'une surpression tend à être provoquée à l'intérieur de la poche 4e par la rentrée de l'applicateur, le soufflet 32 se déploie (pour prendre la forme indiquée en traits discontinus) et compense la surpression par une augmentation du volume intérieur de la poche. Lorsqu'au contraire l'applicateur est retiré, le soufflet 32 se replie sur lui-même pour diminuer le volume intérieur de la poche et compenser la dépression provoquée par le retrait de l'applicateur.

Tous les exemples de réalisation qui viennent d'être décrits comportent l'orifice 16 ménagé dans le corps 2, pour faire communiquer avec l'extérieur l'espace compris entre la surface interne du corps et la surface externe de la poche, afin de le maintenir en permanence à la pression atmosphérique. Cet orifice 16, situé dans la paroi de fond du corps 2, est avantageusement obturé pendant le stockage par l'opercule 17 comme expliqué précédemment. Le corps 2 constitue alors avec la poche une double barrière d'étanchéité, favorable à une conservation de longue durée du produit de maquillage contenu dans la poche.

En variante, il est possible de réaliser l'évent du côté de l'ouverture d'introduction de l'applicateur, comme représenté sur la figure 16. Dans cet exemple de réalisation, un joint souple 33 est rapporté sur la tranche d'extrémité 3 du corps rigide, référencé 2e, et un évent 34 est ménagé dans l'intervalle annulaire situé entre la périphérie du joint 33 et la surface externe de la poche, référencée 4f. Cet évent 34 fait communiquer avec l'extérieur l'espace compris entre la surface externe de la poche et la surface interne du corps rigide 2e. Lors du stockage, le capuchon 12 vient s'appliquer sur le joint 33 et isole l'évent 34 de l'extérieur. Le joint 33 s'emboîte sur le corps rigide 2e comme représenté sur la figure 16. Il est percé en son centre 35 pour le passage de la poche 4f. Cette dernière est fixée par soudure ou collage dans le perçage central 35 du joint 33. Un filetage 36 est formé sur la poche 4f à l'extérieur du corps rigide 2e pour le vissage du capuchon 12. Le rétrécissement de section 15 est formé à l'extrémité libre d'une lèvre annulaire 37 solidaire d'un manchon 38 rapporté dans l'ouverture de la poche 4f. Ce manchon comporte à une extrémité axiale une collerette 39 venant s'appliquer sur la tranche de la poche 4f.

Dans une autre variante de réalisation d'un dispositif de conditionnement et d'application conforme à l'invention, représentée sur la figure 17, la poche flexible est supprimée et le corps rigide allongé, référencé 2f, est muni, à son extrémité axiale opposée à l'ouverture d'introduction de l'applicateur, d'un fond déformable comprenant un soufflet 40. Ce dernier est fixé à une extrémité axiale 41 sur le corps 2f et il est fermé à l'autre extrémité axiale par un culot 42. Une cloison 43 isole avantageusement pendant le stockage l'espace 44 intérieur au soufflet 40 de l'intérieur 45 du corps rigide, contenant le produit de maquillage. Cette cloison 43 est constituée dans l'exemple décrit par une membrane d'aluminium. Le culot 42 est muni d'une pointe 46 logée à l'intérieur du soufflet 40 pendant le stockage, dirigée vers la cloison 43, et capable de fracturer cette dernière lors de la première utilisation du dispositif. Pour ce faire, le culot 42 est rapproché par l'utilisateur du corps rigide 2f jusqu'à perforation de la cloison 43 par la pointe 46. Le corps 2f présente un col 47 fileté extérieurement pour le vissage du capuchon 12. Un manchon 48 est fixé dans le col 47. Il est muni à une extrémité axiale d'une collerette 48 s'appliquant sur la tranche du col 47 et à l'autre extrémité d'une lèvre annulaire 49 recourbée vers l'intérieur et dont le bord libre définit le rétrécissement de section 15. Après perforation de la cloison 43, le retrait de l'applicateur 8 provoque une rétraction du soufflet 40 qui permet de maintenir la pression atmosphérique dans l'espace 45. Le retour de l'applicateur provoque une expansion longitudinale du soufflet 40 qui réduit ou annule la surpression dans l'espace 45.

Bien entendu, l'invention n'est pas limitée aux exemples de réalisation qui viennent d'être décrits. On peut notamment, comme illustré par la variante de réalisation représentée sur la figure 18, utiliser à la place d'une poche flexible ou d'un fond déformable un piston 50 monté avec une possibilité de coulissement à l'intérieur du corps rigide 2. Ce piston 50 délimite alors deux espaces de volumes variables à l'intérieur du corps 2, l'un référencé 51 communiquant avec l'extérieur par l'orifice 16 et l'autre, référencé 52, contenant le produit de maquillage et recevant l'applicateur 8. Une dépression ou une surpression dans l'espace 52 causée par le retrait ou l'introduction de l'applicateur 8 provoque un déplacement du piston 50 selon l'axe longitudinal du corps 2, respectivement vers la droite et vers la gauche sur la figure 18, qui rétablit quasi-instantanément, en modifiant le volume de l'espace 52, la pression atmosphérique dans ce dernier.

Finalement, l'invention permet d'éviter l'émission d'un bruit de succion lors du retrait de l'applicateur, remédie au problème d'accumulation de produit de maquillage en bout de l'élément d'application et augmente la quantité de produit récupérable par l'applicateur par rapport aux dispositifs connus.

## Revendications

1. Dispositif (1) de conditionnement et d'application d'un produit de maquillage, comportant un corps rigide tubulaire allongé (2) ouvert à une extrémité (3) et apte à contenir dans un espace intérieur ledit produit de maquillage, un applicateur (8) apte à être logé dans ledit corps, cet applicateur comportant une tige (11) munie à une extrémité d'un élément d'application (9) de produit de maquillage et solidaire à son autre extrémité d'un élément de préhension (12) constituant en même temps un capuchon apte à fermer l'ouverture du corps dans laquelle est engagé l'élément d'application, un rétrécissement de section (15) étant formé dans ledit corps pour l'essorage de l'élément d'application lors du retrait de l'applicateur, le dispositif comportant une paroi mobile (4;40;50) délimitant au moins partiellement ledit espace intérieur (18;45;52) et capable de se déplacer en réponse à une variation de pression dans ledit espace provoquée par le retrait de l'applicateur, **caractérisé par le fait que** ladite paroi mobile est soumise extérieurement à la pression atmosphérique au moins lors de l'utilisation du dispositif.

2. Dispositif selon la revendication 1, **caractérisé par le fait que** ledit espace intérieur communique avec l'extérieur au travers dudit rétrécissement de section après retrait de l'élément d'application.

3. Dispositif selon l'une des revendications 1 et 2, **caractérisé par le fait que** ladite paroi mobile est apte à se déplacer lors de la rentrée de l'applicateur pour éviter l'apparition d'une surpression dans ledit espace intérieur.

4. Dispositif selon l'une quelconque des revendications 1 à 3, **caractérisé par le fait que** ladite paroi mobile est constituée par une poche flexible (4;4a;4b;4c;4d;4e;4f).

5. Dispositif selon la revendication 4, **caractérisé par le fait que** ladite poche flexible (4d) comporte un fond fixé audit corps.

6. Dispositif selon l'une des revendications 4 et 5, **caractérisé par le fait que** ladite poche flexible (4) est munie intérieurement d'une armature (31) apte à limiter la déformation vers l'intérieur des parois latérales de la poche.

7. Dispositif selon l'une quelconque des revendications 4 à 6, celui-ci comportant en outre un embout fileté (5a;5b) pour le vissage du capuchon (12) sur le corps (2), **caractérisé par le fait que** l'embout fileté est venu de formation par moulage avec la poche flexible (4a;4b).

8. Dispositif selon l'une quelconque des revendications 4 à 7, **caractérisé par le fait que** ledit rétrécissement de section (15) est venu de formation par moulage par soufflage avec la poche flexible (4a).

9. Dispositif selon l'une quelconque des revendications 4 à 8, **caractérisé par le fait que** la poche flexible comporte des pliures longitudinales (28;29) destinées à faciliter et orienter sa déformation.

10. Dispositif selon l'une quelconque des revendications 4 à 9, **caractérisé par le fait que** la poche flexible comporte un soufflet (32) apte à se déformer selon l'axe longitudinal dudit corps.

11. Dispositif selon l'une quelconque des revendications 4 à 10, **caractérisé par le fait qu'**un espace (19) est ménagé entre la surface externe de la poche flexible et la surface interne du corps pour permettre une expansion de la poche lors de la rentrée de l'applicateur.

12. Dispositif selon l'une quelconque des revendications 4 à 11, **caractérisé par le fait que** ledit corps rigide est traversé par un évent (16) permettant de maintenir la pression atmosphérique à l'extérieur de ladite poche flexible.

13. Dispositif selon l'une quelconque des revendications 1 à 3, **caractérisé par le fait que** ladite paroi mobile est constituée par un piston (50) monté avec une possibilité de coulissement dans ledit corps (2).

14. Dispositif selon l'une quelconque des revendications 1 à 13, **caractérisé par le fait qu'**un évent (16;34) est ménagé dans le corps pour maintenir la pression atmosphérique sur la face de ladite paroi mobile située à l'opposé de celle tournée vers ledit espace intérieur (18;52).

15. Dispositif selon l'une quelconque des revendications 1 à 3, **caractérisé par le fait que** ladite paroi mobile est constituée par un fond déformable (40,42) fixé à l'extrémité du corps rigide située à l'opposé de l'ouverture d'introduction de l'applicateur.

16. Dispositif selon la revendication 15, **caractérisé par le fait que** ledit fond déformable comporte un soufflet (40) apte à se déformer selon l'axe longitudinal dudit corps.

17. Dispositif selon l'une des revendications 15 et 16, **caractérisé par le fait qu'**il comporte une cloison perforable (43) apte à isoler ledit fond déformable et l'intérieur (45) du corps pendant le stockage, et **par le fait que** ledit fond déformable est muni de moyens (46) permettant de perforer ladite cloison (43) pour la première utilisation du dispositif.

18. Dispositif selon l'une quelconque des revendications 1 à 17, **caractérisé par le fait que** le rétrécissement de section (15) est agencé pour racler la tige (11).

## Patentansprüche

1. Vorrichtung (1) zur Aufbereitung und zur Anwendung bzw. zum Auftragen eines Schmink- bzw. Kosmetikproduktes, die aufweist, einen starren rohrförmigen längserstreckten Körper (2), der an einem äußersten Ende (3) offen ist und geeignet ist, um in seinem Innenraum das Kosmetik- bzw. Schminkprodukt zu enthalten, eine Auftragseinrichtung (8), die dazu geeignet ist, in den Körper aufgenommen zu werden, wobei die Auftragseinrichtung einen Schaft (11) aufweist, der an einem äußersten Ende mit einem Auftragselement (9) für das Kosmetik- bzw. Schminkprodukt und einstückig an seinem anderen äußersten Ende mit einem Greifelement (12) ausgestattet ist, das gleichzeitig als eine Verschlusskappe ausgebildet ist, die dazu geeignet ist, die Öffnung des Körpers zu verschließen, in den das Auftragselement eingreift, einen Verengungsquerschnitt (15), der in dem Körper zur Trocknung des Auftragselements während des Zurückziehens der Auftragseinrichtung ausgebildet ist, wobei die Einrichtung eine bewegliche Wand bzw. Seitenwand (4; 40; 50) aufweist, die wenigstens teilweise den Innenraum (18; 45; 52) begrenzt und dazu in der Lage ist, sich in Reaktion auf eine Veränderung des Drucks in dem Raum, veranlasst durch das Zurückziehen der Auftragseinrichtung, zu deplazieren, **dadurch gekennzeichnet, dass** die bewegliche Wand nach außen zumindest während des Gebrauchs der Einrichtung dem atmosphärischen Druck unterliegt.

2. Einrichtung nach dem Anspruch 1, **dadurch gekennzeichnet, dass** der besagte Innenraum mit dem äußeren Verengungsquerschnitt nach dem Zurückziehen des Auftragselementes in Verbindung steht.

3. Einrichtung nach einem der Ansprüche 1 und 2, **dadurch gekennzeichnet, dass** die bewegliche Wand bzw. Seitenwand dazu in der Lage ist, sich während des Zurückziehens der Auftragseinrichtung zu deplazieren, um das Auftreten bzw. Entstehen eines Überdruckes in dem Innenraum zu vermeiden.

4. Einrichtung nach einem der Ansprüche 1 bis 3, **dadurch gekennzeichnet, dass** die bewegliche Wand bzw. Seitenwand durch eine flexible Tasche (4; 4a; 4b; 4c; 4d; 4e; 4f) gebildet ist.

5. Einrichtung nach Anspruch 4, **dadurch gekennzeichnet, dass** die flexible Tasche (4d) einen an dem Körper befestigten Boden aufweist.

6. Einrichtung nach einem der Ansprüche 4 und 5, **dadurch gekennzeichnet, dass** die bewegliche bzw. flexible Tasche (4) im Inneren mit einer Armatur (31) ausgestattet ist, die dazu geeignet ist, die Deformation zum Inneren der lateralen Wand bzw. Seitenwand der Tasche einzuschränken.

7. Einrichtung nach einem der Ansprüche 4 bis 6, wobei diese einen Gewindeansatz (5a; 5b) für die Verschraubung der Verschlusskappe (12) auf dem Körper (2) aufweist, **dadurch gekennzeichnet, dass** der Gewindeansatz zur Ausbildung durch Gießen bzw. Formgießen mit der flexiblen Tasche (4a; 4b) vorgesehen ist.

8. Einrichtung nach einem der Ansprüche 4 bis 7, **dadurch gekennzeichnet, dass** der Verengungsquerschnitt (15) durch die Ausbildung durch Blasformung bzw. Blasgießen mit der flexiblen Tasche (4a) vorgesehen ist.

9. Einrichtung nach einem der Ansprüche 4 bis 8, **dadurch gekennzeichnet, dass** die flexible Tasche Längsfalze (28; 29) aufweist, die dazu bestimmt sind seine Deformation zu vereinfachen und auszurichten.

10. Einrichtung nach einem der Ansprüche 4 bis 9, **dadurch gekennzeichnet, dass** die flexible Tasche einen Balg (32) aufweist, der dazu geeignet ist, sich in der Längsachse des Körpers zu deformieren.

11. Einrichtung nach irgendeinem der Ansprüche 4 bis 10, **dadurch gekennzeichnet, dass** ein. Raum (19) zwischen der äußeren Oberfläche der flexiblen Tasche und der inneren Oberfläche des Körpers eingerichtet ist, um eine Ausdehnung der Tasche während des Einführens der Auftragseinrichtung zu erlauben.

12. Einrichtung nach irgendeinem der Ansprüche 4 bis 11, **dadurch gekennzeichnet, dass** der starre Körper durch ein Lüftungsloch (16) durchquert wird, dass es ermöglicht, den atmosphärischen Druck gegenüber dem Äußeren der flexiblen Tasche aufrechtzuerhalten.

13. Einrichtung nach irgendeinem der Ansprüche 1 bis 3, **dadurch gekennzeichnet, dass** die bewegliche Wand bzw. Seitenwand durch einen Kolben (50) gebildet ist, der mit einer Möglichkeit zum Gleiten in den Körper (2) aufgebaut ist.

14. Einrichtung nach einem der Ansprüche 1 bis 13, **dadurch gekennzeichnet, dass** ein Lüftungsloch (16; 34) in dem Körper eingerichtet ist, um den atmosphärischen Druck auf die Oberfläche der beweglichen Wand bzw. Seitenwand aufrechtzuerhalten, die gegenüber jener, die in Richtung des Innenraumes (18; 52) gedreht bzw. gewandt ist, angeordnet ist.

15. Einrichtung nach einem der Ansprüche 1 bis 3, **dadurch gekennzeichnet, dass** die bewegliche Wand bzw. Seitenwand durch einen deformierbaren Boden (40, 42) gebildet ist, der an dem äußersten Ende des starren Körpers festgelegt ist, dass gegenüber der Öffnung zur Einführung der Auftragseinrichtung angeordnet ist.

16. Einrichtung nach Anspruch 15, **dadurch gekennzeichnet, dass** der deformierbare Boden einen Balg (40) aufweist, der dazu geeignet ist, sich in achsialer Längsrichtung des Körpers zu deformieren.

17. Einrichtung nach einem der Ansprüche 15 und 16, **dadurch gekennzeichnet, dass** sie einen perforierbaren Verschluss (43) aufweist, der dazu geeignet ist, den deformierbaren Boden und das Innere (45) des Körpers während der Lagerung zu trennen, und dadurch, dass der deformierbare Boden mit einem Mittel (46) ausgestattet ist, das die Perforierung des Verschlusses (43) zur Erstbenutzung der Einrichtung erlaubt.

18. Einrichtung nach einem der Ansprüche 1 bis 17, **dadurch gekennzeichnet, dass** der Verengungsquerschnitt (15) eingerichtet ist, um den Stift (11) abzuschaben bzw. abzustreifen.

## Claims

1. Device (1) for storing and applying a make-up product, including an elongate tubular rigid body (2) which is open at one end (3) and capable of containing the said make-up product in an inner space, an applicator (8) capable of being housed in the said body, this applicator including a wand (11) equipped at one end with an element (9) for applying make-up product and secured at its other end to a gripping element (12) which at the same time forms a cap capable of closing the opening of the body in which the application element is engaged, a narrowing (15) of cross section being formed in the said body for wiping the application element when the applicator is removed, the device including a moveable wall (4; 40; 50) at least partially delimiting the said inner space (18; 45; 52) and capable of being displaced in response to a variation in pressure in the said space generated by the removal of the applicator, **characterized in that** the said moveable wall is subjected externally to atmospheric pressure at least when the device is used.

2. Device according to Claim 1, **characterized in that** the said inner space is in communication with the outside via the said narrowing of cross section after removal of the application element.

3. Device according to either of Claims 1 and 2, **characterized in that** the said moveable wall is capable of being displaced upon re-entry of the applicator, in order to prevent the generation of an overpressure in the said inner space.

4. Device according to any one of Claims 1 to 3, **characterized in that** the said moveable wall is formed by a flexible pocket (4; 4a; 4b; 4c; 4d; 4e; 4f).

5. Device according to Claim 4, **characterized in that** the said flexible pocket (4d) includes a base fixed to the said body.

6. Device according to either of Claims 4 and 5, **characterized in that** the said flexible pocket (4) has, on the inside, a framework (31) capable of limiting the inward deformation of the lateral walls of the pocket.

7. Device according to any one of Claims 4 to 6, the said device also including a threaded end piece (5a; 5b), so that the cap (12) can be screwed onto the body (2), **characterized in that** the threaded end piece is formed by means of moulding together with the flexible pocket (4a; 4b).

8. Device according to any one of Claims 4 to 7, **characterized in that** the said narrowing (15) of cross section is formed by means of blow-moulding together with the flexible pocket (4a).

9. Device according to any one of Claims 4 to 8, **characterized in that** the flexible pocket includes longitudinal folds (28; 29) intended to facilitate and orientate its deformation.

10. Device according to any one of Claims 4 to 9, **characterized in that** the flexible pocket includes a bellows (32) capable of being deformed in the direction of the longitudinal axis of the said body.

11. Device according to any one of Claims 4 to 10, **characterized in that** a space (19) is provided between the outer surface of the flexible pocket and the inner surface of the body to allow an expansion of the pocket during the re-entry of the applicator.

12. Device according to any one of Claims 4 to 11, **characterized in that** the said rigid body is traversed by a vent (16) which makes it possible to maintain atmospheric pressure outside the said flexible pocket.

13. Device according to any one of Claims 1 to 3, **characterized in that** the said moveable wall consists of a piston (50) mounted with the possibility of sliding in the said body (2).

14. Device according to any one of Claims 1 to 13, **characterized in that** a vent (16; 34) is provided in the body to maintain atmospheric pressure on that face of the said moveable wall which is located opposite the face turned towards the said inner space (18; 52).

15. Device according to any one of Claims 1 to 3, **characterized in that** the said moveable wall is formed by a deformable base (40, 42) fixed to the end of the rigid body located opposite the opening for insertion of the applicator.

16. Device according to Claim 15, **characterized in that** the said deformable base includes a bellows (40) capable of being deformed in the direction of the longitudinal axis of the said body.

17. Device according to either of Claims 15 and 16, **characterized in that** it includes a partition (43), which can be perforated, capable of isolating the said deformable base and the inside (45) of the body during storage, and **in that** the said deformable base has means (46) allowing the said partition (43) to be perforated for the first use of the device.

18. Device according to any one of Claims 1 to 17, **characterized in that** the narrowing (15) of cross section is arranged in order to scrape the wand (11).
